# EUROPÄISCHE PATENTSCHRIFT

(11) **EP 2 513 397 B1**
(45) Veröffentlichungstag und Bekanntmachung des Hinweises auf die Patenterteilung: **31.07.2013**
(21) Anmeldenummer: 10790379.1
(22) Anmeldetag: 03.12.2010
(51) Int. Cl.: E05D 1/04, E05D 1/06, E05D 11/08, E05D 11/10

(54) **SCHARNIER**
HINGE
CHARNIÈRE

(30) Priorität: 14.12.2009 DE 202009015725 U
(43) Veröffentlichungstag der Anmeldung: 24.10.2012
(73) Patentinhaber: Dr. Schneider Kunststoffwerke GmbH, 96317 Kronach-Neuses (DE)
(72) Erfinder: SCHNEIDER, Johannes, 96247 Michelau (DE)
(74) Vertreter: Pröll, Jürgen
(86) Internationale Anmeldenummer: PCT/EP2010/068818
(87) Internationale Veröffentlichungsnummer: WO 2011/082911

(56) Entgegenhaltungen:
- GB-A- 2 274 896

## Beschreibung

Die Erfindung betrifft ein Scharnier mit den im Oberbegriff des Anspruchs 1 angegebenen Merkmalen. Ein solches Scharnier ist aus der GB 2 274 896 A bekannt.

Scharniere verbinden zwei Ebenen an einer Kante beweglich. Sie sind als verbindendes Gelenk ausgelegt, um zwei Bauteile miteinander zu verbinden. Beispielsweise werden Scharniere an Türen oder Deckeln von Behältern zum Öffnen und Schließen des jeweiligen Raumes, der verdeckt wird, verwendet. Es gibt Scharniere, die gewichtsmäßig hoch belastbar sind und entsprechend stark ausgebildete Bänder und die Drehgelenke miteinander verbindende Bolzen aufweisen. Darüber hinaus werden insbesondere zum Verbinden von leichten Bauteilen Scharniere aus Kunststoff verwendet, die leicht sind, preiswert in großen Stückzahlen herstellbar und einfach verbaubar sind oder als Filmscharniere zwischen den zu verbindenden Kunststoffteilen an diese mit angespritzt werden. Solche Scharniere bestehen im Wesentlichen aus einer dünnwandigen Verbindung, oft im Form eines Falzes, die durch ihre Biegsamkeit eine begrenzte Drehbewegung der verbundenen Bauteile ermöglicht. Als Material wird bevorzugt Polypropylen wegen der ausgezeichneten Verschleißbeständigkeit verwendet. Filmscharniere haben eine begrenzte Belastbarkeit und eine geringere Scherfestigkeit. Die Scharnierenden führen bei häufiger Bedienung zum Bruch bzw. Riss.

Vermehrt kommen aber auch andere aus Kunststoff bestehende Scharniere zur Anwendung, die in klassischer Form aus Drehgelenken bestehen, die an den Bauteilen oder seitlichen Bändern angespritzt und kammartig ineinanderfügbar sind und mittels eines Bolzens miteinander verbunden werden. Der Bolzen kann ebenfalls aus Kunststoff bestehen. Solche Kunststoffscharniere in klassischer Bauart können aus Stahlblech gefertigte Scharniere ersetzen.

Die bekannten Scharniere machen es grundsätzlich notwendig, dass die Scharnierteile durch einen Bolzen miteinander verbunden werden, der in der Lochreihe gesichert werden muss. Dies erfolgt beispielsweise durch eine Schraube oder durch Anformung eines zweiten Kopfes an dem Bolzen, damit ein Durchrutschen auf beiden Seiten vermieden wird. Im vormontierten Zustand werden sie über die laschenförmigen Bauteile, die als Bänder vorgesehen sind, an die miteinander zu verbindenden Bauteile angeschraubt. Dies erfordert eine handwerkliche Geschicklichkeit. Werden die beiden Scharnierhälften zuvor an Bauteilen montiert und dann ineinander gefügt, um mit einem Bolzen verbunden werden zu können, so ist eine präzise Vormontage beider Scharnierhälften an den jeweiligen Bauteilen erforderlich.

Dienen die Scharnierhälften zugleich dazu, zwei Kunststoffteile miteinander zu verbinden, so stellt die gesonderte Fertigung und das gesonderte Anbringen eines solchen Scharniers einen hohen Montageaufwand dar. Da beispielsweise ein kleiner Behälter, der mit einem Deckel verschlossen wird, der schwenkbeweglich über ein Scharnier hieran befestigt ist, relativ preiswert ist, ist das Scharnier aus Kunststoff bekannter Bauart relativ teuer. Der Ersatz durch ein Filmscharnier bietet sich vielfach nicht an, wenn der Deckel häufig benutzt werden soll, wie beispielsweise bei einem Deckel an einem Ablagefach in einem Kraftfahrzeug. Des Weiteren lassen sich Bremsmomente bei den bekannten Scharnieren nicht vorgeben. Es ist deshalb bekannt, in solchen Scharnieren Bremsmittel gesondert einzusetzen, um definierte Reibungen zu erzeugen, um gewünschte Gleiteigenschaften bzw. Bremseigenschaften beim Betätigen der Scharniere zu erzielen. Z. B. kann hierdurch erreicht werden, dass der Deckel in verschiedenen Schrägstellungen geöffnet gehalten wird.

Ausgehend vom bekannten Stand der Technik liegt der Erfindung die Aufgabe zugrunde, ein Scharnier der gattungsgemäßen Art so auszubilden, dass die beiden Scharnierelemente an den zu verbindenden Bauteilen leicht anbringbar sind, dass sie ohne Benutzung eines Bolzens radial ineinander fügbar und durch Materialauswahl oder durch konstruktive Ausgestaltung geeignet sind, ein definiertes Bremsmoment auszuüben. Eine weitere Aufgabe besteht darin, den Schwenkweg des Scharniers zu begrenzen.

Die Erfindung löst die Aufgabe durch Ausgestaltung des Scharniers gemäß der im Anspruch 1 angegebenen Lehre.

Jedes einzelne Scharnier besteht danach aus einem ersten Scharnierelement, das eine Lagerhülse bildet, die einen Längsspalt aufweist. Dieses Scharnierelement ist an dem ersten Bauteil vorstehend derartig längsseitig befestigt oder angeformt, dass die Lagerhülse praktisch die Kante übersteht. Der Längsspalt, der die Lagerhülse durchtrennt und eine definierte Breite aufweist, befindet sich dabei im Bereich der Mantelwand der Lagerhülse gegenüber der Befestigung an dem Bauteil. Die Lage muss nicht exakt gegenüberliegend sein, der Längsspalt kann auch in einem Winkel zur Ebene des Bauteils verlaufend vorgesehen sein. Die lichte Weite des Längsspaltes sollte in einem bestimmten Verhältnis zum Außendurchmesser, der Gesamtlänge und der Wandstärke stehen. An dem zweiten Bauteil ist als zweites Scharnierelement eine Einführhülse, ebenfalls mit einem Längsspalt versehen, angebracht. Die Einführhülse ist mit mindestens einer Stirnseite derart am zweiten Bauteil befestigt, dass die Mantelfläche der Einführhülse umlaufend freiliegt. Der Längsspalt der Einführhülse ist zum Einsetzen in den Längsspalt der Lagerhülse frei zugänglich angeordnet. Ferner ist der Außendurchmesser der Einführhülse dem Innendurchmesser der Lagerhülse angepasst. Der Außendurchmesser ist z. B. um die doppelte Wandstärke der Lagerhülse kleiner, wenn die Wandstärken beider Hülsen gleich groß gewählt werden. In jedem Fall sollte der Außendurchmesser der Einführhülse so bemessen sein, dass unter Berücksichtigung der federnden Auslegung der Mantelwand die Einführhülse sich in der Lagerhülse eingeführt drehen kann.

Mindestens die Einführhülse weist mindestens einen Hülsenwandabschnitt an einer Seite des Längsspaltes verlaufend auf, der federnd ausgebildet ist. Im Übrigen ist auch hier die Breite des Längsspaltes in einem bestimmten Verhältnis zum Außendurchmesser der Gesamtlänge und der Wandstärke entsprechend bemessen, so dass ein Einführen des Längsspaltes der Einführhülse in den Längsspalt der Lagerhülse und ein anschließendes Hineindrehen möglich ist. Durch gleichzeitige relative Verdrehung der Bauteile gegeneinander wird die Einführhülse vollständig in die Lagerhülse eingedreht, wobei die seitlichen Mantelwandabschnitte der Einführhülse unter Ausnutzung eigener Federelastizität oder der Federelastizität der Mantelwand der Lagerhülse beim Eindrehen geringfügig aufeinander zugedreht werden und beim völligen Einzug der Mantelwand der Einführhülse in die Lagerhülse sich an die Innenwand der Lagerhülse anlegt. Entsprechend dem gewählten Innendurchmesser der Lagerhülse und dem Außendurchmesser der Einführhülse oder der Auslegung eines federnden Schenkels in der Mantelwand der Lagerhülse wird dabei die Reibung zwischen den beiden Scharnierelementen bestimmt. Diese ist aber auch variabel vorgebbar, z. B. kann die Rohrfederspannung mittels eines in die Einführhülse eingesetzten Zusatzelementes aus Metall, das eine definierte Spreizwirkung auf die Einführhülse ausübt, variabel und thermostabiler gestaltet werden. Als Zusatzelement eignet sich z. B. eine ringförmige C-Feder.

Die Reibkraft zwischen den beiden ineinander fügbaren Hülsen kann auf mannigfaltige Art und Weise auch an den Hülsen definiert werden. Wird zum Beispiel ein durchgehender Mantelwandabschnitt in unmittelbarer Nähe des Längsspaltes der Einführhülse federnd, z. B. etwas dünnwandiger oder elastischer als der Restwandabschnitt ausgebildet, so bewirkt dieser Wandabschnitt einen definierten Anlagedruck an der Innenfläche der Lagerhülse. Der Anlagedruck kann aber auch eingestellt werden, indem aus der Mantelwand federnde Zungen hervorstehend vorgesehen oder ausgeformt sind, die beim Ineinanderdrehen federnd an der Innenseite der Lagerhülsenmantelwand anliegen. Ebenso können solche Abschnitte und entsprechend korrespondierende Abschnitte in der Lagerwand vorgesehen sein. Soll allerdings ein Eindringen von Flüssigkeit in das Scharnier weitestgehend vermieden werden, so sollte die Lagerhülse in der Regel, bis auf die Längsspaltausbildung, eine geschlossene Form aufweisen. Die Einführhülse kann auf einfache Weise beispielsweise über ihren stirnseitigen Rand an einer keilförmigen Fixierfläche des Bauteiles befestigt sein. Die Stirnseite kann auch gänzlich an das Bauteil angeformt sein. Die Lagerhülse hingegen ist immer an einer Längskante des ersten Bauteiles befestigt. Die Lagerhülse und auch die Einführhülse können beispielsweise auch aus dünnem Blech oder Federblech, wie Bronzeblech gebogen sein. Vorteile bietet die Erfindung aber insbesondere, wenn die Scharnierelemente aus Kunststoff bestehen und direkt im Spritzgießverfahren an das Bauteil angespritzt sind. Hier brauchen dann keine gesonderten Montagevorgänge, wie Anschrauben, Annieten, Anlöten oder Schweißen, vorgenommen zu werden. Des Weiteren ist dann, wenn das Scharnierelement Bestandteil des Bauteiles ist, dieses zu einem geringfügigen Werkzeugmehrpreis herstellbar.

Grundsätzlich können die Lagerhülse und die Einführhülse längsgeschlitzte Scharnierelemente sein. In diesem Fall muss dafür Sorge getragen werden, dass beispielsweise durch seitliche Lagerbegrenzung des Deckels an einem Behälter ein seitliches Verschieben im zusammengesetzten Zustand nicht möglich ist. Das Problem der seitlichen Verschiebung kann aber auf einfache Weise auch dadurch gelöst werden, dass am ersten Bauteil mindestens jeweils paarweise Lagerhülsen mit offenem oder geschlossenem Boden und korrespondierend hierzu am zweiten Bauteil mindestens jeweils paarweise angeordnete Einführhülsen mit offenem oder geschlossenem Boden angeordnet sind. Wenn zwei solche Scharniere beabstandet zueinander angeordnet werden und dafür Sorge getragen wird, dass beispielsweise der geschlossene oder offene Boden der Lagerhülsen sich außenseitig und der geschlossene oder der offene Boden der Lagerhülsen sich innenseitig befinden, so ist ersichtlich, dass nach dem Ineinanderfügen der paarigen Scharnierelemente ein relatives seitliches Verschieben der beiden Bauteile nicht mehr möglich ist.

Der offene Boden kann beispielsweise ein überstehender Ringflansch sein, so dass durch das rohrförmige Scharnier beispielsweise auch Kabel hindurchgeführt werden kann. Dies hat besondere Vorteile, wenn das Scharnier beispielsweise zwei Bauteile in einem Kraftfahrzeug verbindet, die gegeneinander beweglich sein sollen und über die Verbindung ein Kabelbaum geleitet werden soll. Durch die zentrische Führung des Kabelbaums durch das rohrförmige Scharnier erfolgt keine mechanische Belastung des Kabelbaums. Es ist ferner ersichtlich, dass durch Verwendung eines geschlossenen Bodens keine Flüssigkeit in ein Scharnier eindringen kann. Zwar wäre dies grundsätzlich über den Längsspalt in der Lagerhülse möglich, da aber die Längsspalte in beiden Hülsen gegeneinander derart versetzt sind, dass bei normaler Schwenkbewegung der Längsspalt in der Lagerhülse durch den Wandabschnitt der Einführhülse verdeckt ist, ist ein Eindringen von Flüssigkeit nicht möglich. Bei Verwendung besonders dünner Wandungen und von Materialien mit Eigenelastizität, insbesondere bei den Einführhülsen, ist es auch möglich, einen geschlossenen Boden an der Mantelwand der Einführhülse anzubringen. Unter Ausnutzung der Elastizität ist dennoch ein Eindrehen in die Lagerhülse möglich. Wesentlich erleichtert werden kann ein Einführen dadurch, dass längs des Bodens ein Abschnitt der Mantelwand freigeschnitten ist, so dass dieser als federnder Abschnitt freiliegt.

Bei Anformung oder Freischneiden eines federnden Abschnittes ist es auch möglich, an dem Abschnitt selbst außenseitig vorstehend ein Rastelement, eine gesonderte Bremsfläche aus einem anderen Material oder einen Belag vorzusehen. Im Fall.e eines Rastelementes kann dieses beispielsweise ein Längswulst sein, der angeformt ist oder bei Verwendung von Blech eingedrückt ist. Dieser Wulst kann so angeordnet sein, dass er zur Schwenkwegbegrenzung gegen eine Kante des Längsspaltes in der Lagerhülse greift, wobei durch Flankenanpassung ein Weiterschwenken in mindestens einer der beiden Drehrichtungen möglich oder nicht möglich ist. Durch Anbringung einer Übergleitfläche kann ein Verdrehen in einer gewünschten Richtung über die Kante des Längsspaltes hinaus ermöglicht werden. Es ist aber auch möglich, zur verrasteten Einstellung in die Innenwand der Lagerhülse mehrere Rastausnehmungen einzubringen, in die das Rastelement oder die Rastelemente an der Außenseite der Mantelwand der Einführhülse beim Drehen eingreifen können. Solche Rastelemente können auch an den freigeschnittenen oder angebrachten Federelementen vorgesehen sein. Durch die vorgesehenen Rasten ist eine Ratschenfunktion durch Mikrorasten gegeben, wodurch es möglich ist, auf einfache Weise ein Bauteil in verschiedenen Raststellungen gegenüber den anderen halten zu können. Wird beispielsweise ein solches Scharnier in Verbindung mit an Kopfstützen befestigten Bildschirmen eingesetzt, so lassen sich hierdurch die Raststellungen der Bildschirme in verschiedenen Neigungswinkeln zu dem jeweiligen Betrachter auf einfache Weise einstellen. Natürlich können solche Rastfunktionen auch bei Scharnieren vorgesehen sein, die z. B. bei Blenden und anderen Bauteilen eingesetzt werden, wo dies gewünscht ist.

Die vorteilhaften Ausgestaltungsformen sind in den Unteransprüchen im Detail angegeben.

Da die zwei Scharnierelemente, die ineinander greifen, Hohlräume bilden, ist ein solches Scharnier geradezu für eine Kabeldurchführung geeignet. Das Kabel kann dabei axial durch eine Reihe der Scharnierelemente hindurchgezogen werden, wenn es sich um ein Scharnierband handelt, es kann aber auch hinter jedem Einzelscharnier enden. Zum Durchziehen ist die stirnseitige Wand mit einer Durchgangsbohrung zu versehen oder es ist auf eine solche Wand zu verzichten. In einem solchen Fall müssten die Bauteile an den Stirnflächen angebunden sein.

Da der Hohlraum ohnehin vorhanden ist, können auch andere Funktionseinsätze eingesetzt werden, beispielsweise auch eine Lampe bzw. eine Leuchtdiode, die in einem Gehäuse angeordnet ist und rückseitig einen Kabelanschluss aufweist, der durch die Mittenbohrung oder durch ein durchgängig offenes Scharnier nach der Erfindung hindurchführbar ist. Diese Leuchtdiode kann dazu verwendet werden, das Scharnier als solches auszuleuchten. Zwischen den beiden benachbarten Scharnierelementen kann das Licht aber auch austreten. Es können also unmittelbar oder auch mittelbar ambiente Beleuchtungen realisiert werden. Wird beispielsweise ein Scharnier nach der Erfindung für die Blende eines Spiegels an einer Sonnenblende in ein Kraftfahrzeug eingesetzt, so kann zwischen den benachbarten Scharnierelementen auch eine durchgehende Leuchtquelle vorgesehen sein, die in die Hohlräume der benachbarten Scharnierkörper eingesetzt ist, um den Spiegel auszuleuchten. Grundsätzlich können also erfindungsgemäß ausgebildete Scharniere in Verbindung mit Lampen dort, wo Flächen ausgeleuchtet werden sollen, wenn eine Klappe geöffnet wird, eingesetzt werden.. Die Hohlräume der Scharniere können dabei auch, da sie gegenüberstehen, als Lagerraum für Lampenkörper dienen. Natürlich lassen sich solche Scharniere auch in aufklappbare Lampen einsetzen, beispielsweise Leselampen in einem Kraftfahrzeug. Zwischen den Scharnieren kann auch ein um die Längsachse in einem definierten Radius gebogener Reflektor angebracht sein, z. B. an dem Bauteil angeformt sein, um das Licht in eine bestimmte Richtung beim Verschwenken des Scharniers austreten lassen zu können.

Oftmals ist es gewünscht, dass Scharniere, sofern sie keine Rasten haben, einen körperfreien, anmutenden Lauf aufweisen sollen. Dieser ist bei dem erfindungsgemäß ausgebildeten Scharnier allein schon durch die Federkräfte der Mantelwände gegeben. Zusätzlich können aber auch Silikoneinleger, gleich ob in flächiger Ausführung oder in Ringausführung, eingesetzt werden, um eine bestimmte gewünschte Gleiteigenschaft zwischen den aneinanderliegenden Flächen zu erreichen. Hierzu können auch Nuten in die Mantelwände eingebracht werden, in denen solche Elemente eingesetzt werden, z. B. auch ein Silikon-O-Ring, der eine dämpfende Reibeigenschaft ausübt.

Will man darüber hinaus bestimmte gedämpfte Drehbewegungen erzielen, so kann in den von den Scharnierelementen gebildeten Hohlraum ein Bremselement eingesetzt werden, das mit der Mantelwand zusammenwirkt. Solche Bremselemente dienen der Dämpfung der Drehbewegung und bestehen aus einem Rotor, der beispielsweise in einer Lagerschale drehbar gelagert ist, wobei der Rotor und die Lagerschale relativ gegeneinander verdrehbar angeordnet sind. Dabei kann entweder der Rotor mit dem Element verbunden sein und die Lagerschale statisch an einem Gehäuse oder an einem Halter fixiert sein. Ebenso kann die Lagerschale mit dem Element und dem Rotor stationär an einem Gehäuse oder an einem Halter des Scharniers fixiert sein. Das Gehäuse wird gebildet durch die Mantelwände der Lagerhülse oder der Einführungshülse. Die mindestens vorgesehene eigene Bremsvorrichtung übt dabei auf die Mantelwände eine Bremskraft aus. Dabei kann der Rotor unter Federwirkung oder durch magnetische Wirkung anliegen. Beispiele hierfür sind in der DE 103 52 445 B4, der DE 100 61 030 B4, der DE 203 18 076 U1, der DE 20 2004 016 117 U1 und der DE 203 05 291 U1 beschrieben. Sämtliche dort angegebenen Bremselemente sind bei entsprechender Dimensionierungsauslegung in die Hohlräume der Scharniere nach der Erfindung einsetzbar. Natürlich können auch handelsübliche Silikonbremsen zum Einsatz kommen, um eine gewünschte Bremswirkung zu erzielen. Durch die Mantelflächen, die bei den Scharnieren nach der Erfindung aneinanderreiben, ist es auch möglich, in diese Schmiernuten einzuprägen, bzw., wenn sie aus Kunststoff bestehen, mit auszuformen, in die dann ein Schmiermittel eingegeben wird oder auch ein Silikon eingespritzt werden kann, um nachhaltig die gewünschte Bewegungsdämpfung beim relativen Verdrehen der Bauelemente gegeneinander zu erreichen.

Die Erfindung wird nachfolgend anhand der in den Zeichnungen dargestellten Ausführungsbeispiele ergänzend erläutert.

In den Zeichnungen zeigen:
- Figur 1: in einer Explosionszeichnung zwei Bauteile mit Scharnierelementen nach der Erfindung,
- Figur 2: die teilweise zusammengedrehten Scharnierelemente nach Figur 1,
- Figur 3: die ineinander gedrehten Scharnierelemente nach Figur 1,
- Figur 4: in einer geschnittenen Seitenansicht die Scharnierelemente nach Einführen der Einführhülse in den Längsschlitz der Lagerhülse,
- Figur 5: beide ineinander gedrehte Hülsen in einer Raststellung,
- Figur 6: die ineinander gedrehten Hülsen in einer Klemmstellung,
- Figur 7: ineinander gesteckten Hülsen mit eingesetztem C-Ring,
- Figur 8: in geschnittener Seitenansicht zwei Scharnierelemente, deren Einführhülse in die Lagerhülse über Längsspalte eingeführt ist, wobei die Einführhülse keinen Rastansatz aufweist,
- Figur 9: ein Scharnierelement gemäß Figur 8 in einer ersten Drehstellung,
- Figur 10: die Scharnierelemente gemäß Figur 8 in einer weiteren Drehstellung und
- Figur 11: die Scharnierelemente in einer Drehstellung, in der die beiden Hülsen ineinander greifend drehbar gelagert sind.

Sämtliche Figuren zeigen ein erstes Bauteil 1 aus Kunststoff mit angeformten Scharnierelementen 3, 4, die jeweils aus einer Lagerhülse 7, 8 mit jeweils geschlossenen Boden 17, 18, die auf den gegenüberliegenden Seiten angebracht sind, sowie mit Längsspalten 9, 10, die sich bis zu den Böden erstrecken, versehen sind. Die Längsspalten 9, 10 sind in etwa gegenüberliegend von den Befestigungsseiten der ersten Scharnierelemente 3, 4 an dem ersten Bauteil 1 vorgesehen. Es handelt sich dabei um ein im Spritzgießverfahren hergestelltes Kunststoffformteil, bei dem die Scharnierelemente 3, 4 mit angeformt sind. Kongruent korrespondierend zu diesen Lagerhülsen 7, 8 sind an einem zweiten Bauteil 2 zweite Scharnierelemente 5, 6 vorgesehen, die als Einführhülsen 11, 12 ausgebildet sind und jeweils einen geschlossenen Boden 19, 20 aufweisen, die gegenüberliegend an dem zweiten Bauteil 2 so befestigt sind, dass zwischen der Mantelwand und dem zweiten Bauteil 2 ein Führungsschlitz 23 gegeben ist. Dieser Führungsschlitz 23 kann länger als die Einführhülse 5, 6 ausgebildet sein. Ferner kann das Bauteil 2 nur ein Abstandsteil in diesem Bereich sein, das dem Abstand zwischen den beiden Böden 19, 20 entspricht.

Die Einführhülsen 11, 12 sind bodenseitig radial an dem zweiten Bauteil 2 befestigt und erstrecken sich mit der offenen Hülsenwand nach außen. In die Einführhülsen sind ebenfalls Längsspalten 13, 14 eingebracht, die eine bestimmte lichte Weite aufweisen. Des Weiteren sind die beiden rechtsseitigen Hülsenabschnitte 15, 16 freigeschnitten gegenüber dem Boden 19, 20, so dass diese Abschnitte unter Ausnutzung der eigenen Elastizität federnd sind. An diese Abschnitte sind im spaltnahen Bereich zwei wulstförmige Rastelemente 21, 22 angeformt.

Es ist ersichtlich, dass die Einführhülsen 11, 12 der zweiten Scharnierelemente 5, 6 mit ihren Längsspalten 13, 14 in die Längsspalte 9, 10 der Lagerhülsen 7, 8 der ersten Scharnierelemente 3, 4 in einer bestimmten Winkelstellung der Bauteile 1, 2 zueinander einsetzbar sind. Sie können dann relativ gegeneinander verdreht werden, was aus Figur 2 ersichtlich ist. Dabei gelangen die Mantelwände 7, 8 in die Führungsschlitze 23 und die federnden Hülsenwandabschnitte 15, 16 in den Innenraum der Lagerhülsen 7, 8. Durch weiteres relatives Verschwenken und unter Ausnutzung der Federelastizität des Hülsenwandabschnittes 15, 16 sowie der Elastizität der übrigen Mantelwandabschnitte der Hülsen wird erreicht, dass die ersten Scharnierelemente 3, 4 und die zweiten Scharnierelemente 5, 6 ineinandergedreht werden, was aus Figur 3 ersichtlich ist. Das Scharnier ist auf diese Art und Weise aus den beiden Kunststoffformteilen herstellbar. Dabei gelangen die Rastelemente 21, 22 beispielsweise in die Längsspalten 9, 10 und legen sich, wie aus der Figur 3 ersichtlich, an der einen Kante an. Wenn die beiden Bauteile 1, 2 gegeneinander verschwenkt werden, können sie auch über die Kanten der Längsspalten 9, 10 gleiten und unter einer definierten Spannung an der Innenfläche der Mantelwand der Lagerhülsen 7, 8 anliegen. Die beschriebenen Montageschritte sind in den Figuren 5 und 6 veranschaulicht. In Figur 7 ist eine Besonderheit dargestellt. Die durch die ineinander gleitend zusammengeführten Scharnierelemente ist zwischen den Hülsen eine Rohrfederspannung gegeben, die durch die in die Einführhülse eingesetzte C-Feder variabel und thermostabil gestaltet werden kann.

In den Figuren 8, 9, 10 und 11 sind die Hülsen ohne Rastelemente in den Montageschritten dargestellt. Des Weiteren sollen diese Figuren aufzeigen, dass es selbst dann, wenn ein geschlossener Boden jeweils an den Lagerhülsen 7, 8 und den Einführhülsen 11, 12 vorhanden ist, ein Eindrehen der beiden Hülsen ineinander möglich ist, wenn die Wandstärken und das verwendete Material eine Federelastizität zulassen, die eine leichte Verformung der Endabschnitte der Mantelwand im Bereich der Längsspalten beim Ineinanderdrehen ermöglicht, jedoch dann, wenn die beiden Hülsen ineinander gedreht sind, ihre Form beibehalten.

Ein Scharnier nach der Erfindung kann mannigfaltig genutzt werden. Die Anwendungen sind insbesondere dreh- oder schwenkbar gelagerte Klappendeckelverschlüsse mit hohen Festigkeitsansprüchen, wie sie bei Abdeckungen von Fächern im Automobilinnenbereich in Verbindung von schwenkbaren Teilen im Automobil selbst, in der Spielzeugindustrie bei Spielzeugen und im Haushaltswarenbereich einsetzbar sind. Der Einsatzbereich ist unbegrenzt. Je nach Ausstattungsform und verwendeten Materialien können solche Scharniere auch als Fensterscharniere beispielsweise genutzt werden.

### Bezugszeichenliste

- 1: erstes Bauteil
- 2: zweites Bauteil
- 3: erstes Scharnierelement
- 4: erstes Scharnierelement
- 5: zweites Scharnierelement
- 6: zweites Scharnierelement
- 7: Lagerhülse
- 8: Lagerhülse
- 9: Längsspalt
- 10: Längsspalt
- 11: Einführhülse
- 12: Einführhülse
- 13: Längsspalt
- 14: Längsspalt
- 15: Hülsenwandabschnitt
- 16: Hülsenwandabschnitt
- 17: geschlossener Boden
- 18: geschlossener Boden
- 19: geschlossener Boden
- 20: geschlossener Boden
- 21: Rastelement
- 22: Rastelement
- 23: Führungsschlitz
- 24: C-Ringfeder

## Patentansprüche

1. Scharnier mit zwei schwenkbeweglich verbundenen Bauteilen (1, 2) und mit mindestens einem ersten runden Scharnierelement (3, 4) am ersten Bauteil (1) und mindestens einem korrespondierenden zweiten runden Scharnierelement (5, 6) am zweiten Bauteil (2), welche Scharnierelemente (3, 5; 4, 6) miteinander um die Mittenachse drehbar verbunden sind, wobei
- das erste Scharnierelement (3, 4) eine Lagerhülse (7, 8) mit einem Längsspalt (9, 10) ist,
- an dem zweiten Bauteil (2) als zweites Scharnierelement (5, 6) eine Einführhülse (11, 12) mit einem Längsspalt (13, 14) befestigt ist,
- der Außendurchmesser der Einführhülse (11, 12) dem Innendurchmesser der Lagerhülse (7, 8) so angepasst ist und der Außendurchmesser der Einführhülse (11,12) so bemessen ist, das unter Berücksichtigung der federnden Auslegung der Mantelwand die Einführhülse (11,12) sich in der Lagerhülse (7, 8) drehen kann,
- mindestens ein Hülsenwandabschnitt am Längsspalt (13, 14) der Einführhülse (11, 12) federnd ausgebildet ist und
- die Einführhülse (11, 12) mit dem Längsspalt (13, 14) in den Längsspalt (9, 10) der Lagerhülse (7, 8) einsetzbar und durch relative Verdrehung der Bauteile (1, 2) vollständig in die Lagerhülse (7, 8) eindrehbar ist,
**dadurch gekennzeichnet,**
- **dass** die Lagerhülse des ersten Scharnierelements (3,4) an dem ersten Bauteil (1) vorstehend derart längsseitig befestigt oder angeformt ist, dass sich der Längsspalt (9, 10) im der Befestigung gegenüberliegenden Bereich der Mantelwand der Lagerhülse (7, 8) befindet,
- **dass** die an dem zweiten Bauteil (2) befestigte Lagerhülse (11, 12) mit mindesten einer Stirnseite derart befestigt ist, dass die Mantelfläche der Einführhülse (11, 12) umlaufend freiliegt und der Längsspalt (13, 14) der Einführhülse (11, 12) zum Einsetzen in den Längsspalt (9, 10) in der Lagerhülse (7, 8) frei zugänglich ist, und
- **dass** der genannte federnde Hülsenwandabschnitt (15, 16) ein freigeschnittener federnder Hülsenwandabschnitt (15, 16) ist, der sich dem Längsspalt (9, 10) anschließt.

2. Scharnier nach Anspruch 1, **dadurch gekennzeichnet, dass** am ersten Bauteil (1) mindestens jeweils paarweise Lagerhülsen (7, 8) mit offenem oder geschlossenem Boden (17, 18) und korrespondierend hierzu am zweiten Bauteil (2) mindestens jeweils paarweise angeordnete Einführhülsen (11, 12) mit offenem oder geschlossenem Boden (19, 20) angeordnet sind.

3. Scharnier nach Anspruch 1, **dadurch gekennzeichnet, dass** die Einführhülsen (11, 12) und/oder die Lagerhülsen (7, 8) zylinderförmig ausgeformt sind und jeweils an einer Stirnseite einen Boden (17, 18; 19, 20) oder einen die Stirnfläche der jeweils anderen Hülse überdeckenden Ringflansch aufweisen, wobei zwei Böden (17, 19; 18, 20) oder die Ringflansche, bezogen auf ein ineinander drehbares Paar Scharnierelemente (3, 5; 4, 6), außenseitig gegenüberliegend angeordnet sind.

4. Scharnier nach Anspruch 1, **dadurch gekennzeichnet, dass** die Hülsenmantelwand der Einführhülse (11, 12) und/oder Lagerhülse (7, 8) federelastisch ausgebildet sind.

5. Scharnier nach Anspruch 1, **dadurch gekennzeichnet, dass** die Einführhülse (11, 12) an der Hülsenmantelwand oder an dem Hülsenwandabschnitt (15, 16) mindestens ein außenseitig vorstehendes Rastelement (21, 22), eine Bremsfläche oder ein Bremselement aufweist.

6. Scharnier nach Anspruch 5, **dadurch gekennzeichnet, dass** die Lagerhülse (7, 8) innenseitig an der Hülsenmantelwand mindestens eine Rastaufnahme für das Rastelement (21, 22) aufweist oder dass das Rastelement (21, 22) beim Verschwenken der Bauteile (1, 2) rastend in den Längsspalt (13, 14) der Lagerhülse (7, 8) eingreift.

7. Scharnier nach Anspruch 6, **dadurch gekennzeichnet, dass** mehrere Rastaufnahmen über den Umfang der Innenfläche der Lagerhülse (7, 8) verteilt für mehrerer Raststellungen vorgesehen sind.

8. Scharnier nach Anspruch 1 oder 2, **dadurch gekennzeichnet, dass** die Mantelwand der Lagerhülse (7, 8) und/oder die der Einführhülse (11, 12) mindestens ein zungenförmiges Federelement aufweisen, das aus der Oberfläche der Einführhülse (11, 12) oder in den Innenraum der Lagerhülse (7, 8) vorsteht, und dass die jeweilige Gegenhülse im Bereich der Federelemente einen schwer federnden Wandabschnitt oder an einen nicht federnden Wandabschnitt aufweist.

9. Scharnier nach Anspruch 1, **dadurch gekennzeichnet, dass** die Scharnierelemente (3, 4; 5, 6) aus Kunststoff oder Metall bestehen.

10. Scharnier nach Anspruch 1 und 9, **dadurch gekennzeichnet, dass** die Scharnierelemente (3, 4; 5, 6) zusammen mit den jeweiligen Bauteilen (1, 2) aus Kunststoff bestehen und jeweils einteilig ausgeformt sind.

11. Scharnier nach einem der vorhergehenden Ansprüche, **dadurch gekennzeichnet, dass** in die Einführhülse (11, 12) ein federbelastetes Element (24) eingesetzt ist, das die Reibkraft zwischen der Einführhülse (11, 12) und der Lagerhülse (7, 8) definiert.

12. Scharnier nach Anspruch 1 oder 2, **dadurch gekennzeichnet, dass** durch mindestens eine Anordnung aus zwei Scharnierelementen (3, 5; 4, 6) in Achslängsrichtung ein Kabel für den Anschluss von Energieverbrauchern hindurchgeführt ist oder in das Scharnierelement ein Leuchtelement mit einem Kabelanschluss eingesetzt ist, der durch eine Bohrung in der einen Stirnwand hindurchgeführt ist, oder ein anderer Funktionseinsatz eingesetzt ist, der aus der offenen Stirnseite heraus das Licht abgibt.

13. Scharnier nach einem der Ansprüche 1 bis 11, **dadurch gekennzeichnet, dass** zwischen den aneinanderliegenden Flächen der Scharnierelemente (3, 5; 4, 6) ein flächiger oder ringförmiger Silikoneinleger eingefügt ist oder in mindestens einer der Mantelflächen der Einführhülse (11, 12) oder der Lagerhülse (7, 8) Scharniernuten oder Nuten zur Aufnahme von anderen Gleitmitteln oder Bremsmitteln eingebracht sind.

14. Scharnier nach Anspruch 1 bis 11, **dadurch gekennzeichnet, dass** in den Hohlraum der Scharnierelemente mechanische, elektromechanische oder magnetische Bremselemente eingesetzt sind, die eine kraftabhängige Bewegungskurve des so bedämpften Scharniers bewirken.

15. Scharnier nach Anspruch 14, **dadurch gekennzeichnet, dass** in den Innenhohlraum eines Scharnierelementes (3, 5; 4, 6) ein rotierendes Bremselement eingesetzt ist, wobei der Mantel der Lagerhülse (7, 8) verlängert ist und auf diesen der feststehende Bremsteil fixiert ist und der zylinderförmige Bremsteil in den Hohlraum der Einführhülse (11, 12) eingreift und direkt auf die Hülseninnenwand wirkt.

## Claims

1. Hinge with two pivotably connected components (1, 2) and with at least one first round hinge element (3, 4) at the first component (1) and at least one corresponding second round hinge element (5, 6) at the second component (2), which hinge elements (3, 5; 4, 6) are connected together to be rotatable about the centre axis, wherein:
- the first hinge element (3, 4) is a bearing sleeve (7, 8) with a longitudinal gap (9, 10),
- an insertion sleeve (11, 12) with a longitudinal gap (13, 14) is fastened to the second component (2) as second hinge element (5, 6),
- the outer diameter of the insertion sleeve (11, 12) is so matched to the inner diameter of the bearing sleeve (7, 8) and the outer diameter of the insertion sleeve (11, 12) is so dimensioned that with consideration of the resilient design of the circumferential wall the insertion sleeve (11, 12) can rotate in the bearing sleeve (7, 8),
- at least one sleeve wall section (15, 16) at the longitudinal gap (13, 14) of the insertion sleeve (11, 12) is formed to be resilient and
- the insertion sleeve (11, 12) is insertable by the longitudinal gap (13, 14) into the longitudinal gap (9, 10) of the bearing sleeve (7, 8) and through relative rotation of the components (1, 2) can be rotated completely into the bearing sleeve (7, 8),
**characterised in that**
- the bearing sleeve of the first hinge element (3, 4) is fastened to or formed on the first component (1) to protrude at the longitudinal side in such a manner that the longitudinal gap (9, 10) is disposed in the region of the circumferential wall of the bearing sleeve (7, 8) opposite the fastening,
- the bearing sleeve (11, 12) fastened to the second component (2) is fastened at at least one end face in such a manner that the circumferential surface of the insertion sleeve (11, 12) is circumferentially free and the longitudinal gap (13, 14) of the insertion sleeve (11, 12) is freely accessible for insertion into the longitudinal gap (9, 10) in the bearing sleeve (7, 8) and
- the said resilient sleeve wall section (15, 16) is a cut-free resilient sleeve wall section (15, 16), which adjoins the longitudinal gap (9, 10).

2. Hinge according to claim 1, **characterised in that** at least respective paired bearing sleeves (7, 8) with open or closed base (17, 18) are arranged at the first component (1) and correspondingly thereto at least respective insertion sleeves (11, 12) in paired arrangement with open or closed base (19, 20) are arranged at the second component (2).

3. Hinge according to claim 1, **characterised in that** the insertion sleeves (11, 12) and/or the bearing sleeves (7, 8) are of cylindrical form and each have at an end face a base (17, 18; 19, 20) or an annular flange covering the end face of the respective other sleeve, wherein two bases (17, 19; 18, 20) or the annular flanges are arranged oppositely at the outer side referred to a pair of hinge elements (3, 5; 4, 6) rotatable one into the other.

4. Hinge according to claim 1, **characterised in that** the sleeve circumferential wall of the insertion sleeve (11, 12) and/or bearing sleeve (7, 8) is of resilient construction.

5. Hinge according to claim 1, **characterised in that** the insertion sleeve (11, 12) has at the sleeve circumferential wall or at the sleeve wall section (15, 16) at least one detent element (21, 22) protruding at the outer side, brake surface or brake element.

6. Hinge according to claim 5, **characterised in that** the bearing sleeve (7, 8) has at the inner side at the sleeve circumferential wall at least one detent receptacle for the detent element (21, 22) or that the detent element (21, 22) on pivotation of the components (1, 2) has detenting engagement in the longitudinal gap (13, 14) of the bearing sleeve (7, 8).

7. Hinge according to claim 6, **characterised in that** several detent receptacles are provided in distribution over the circumference of the inner surface of the bearing sleeve (7, 8) for several detent settings.

8. Hinge according to claim 1 or 2, **characterised in that** the circumferential wall of the bearing sleeve (7, 8) and/or that of the insertion sleeve (11, 12) has or have at least one tongue-shaped spring element which protrudes from the surface of the insertion sleeve (11, 12) or into the interior space of the bearing sleeve (7, 8) and that the respective mating sleeve has in the region of the spring element a stiffly resilient wall section or a non-resilient wall section.

9. Hinge according to claim 1, **characterised in that** the hinge elements (3, 4; 5, 6) consist of plastics material or metal.

10. Hinge according to claim 1 and 9, **characterised in that** the hinge elements (3, 4; 5, 6) together with the respective components (1, 2) consist of plastics material and are each of integral construction.

11. Hinge according to any one of the preceding claims, **characterised in that** a springloaded element (24) defining the friction force between the insertion sleeve (11, 12) and the bearing sleeve (7, 8) is inserted into the insertion sleeve (11, 12).

12. Hinge according to claim 1 or 2, **characterised in that** a cable for connection of energy consumers is led in axial direction through at least one arrangement consisting of two hinge elements (3, 5; 4, 6) or a lighting element with a cable connection, which is led through a bore in one end wall, is inserted into the hinge element, or another functional insert which emits light from the open end face is inserted.

13. Hinge according to any one of claims 1 to 11, **characterised in that** a flat or annular silicon insert is introduced between the mutually adjoining surfaces of the hinge elements (3, 5; 4, 6) or hinge grooves or grooves for reception of other slide means or brake means are formed in at least one of the circumferential surfaces of the insertion sleeve (11, 12) or the bearing sleeve (7, 8).

14. Hinge according to claim 1 to 11, **characterised in that** mechanical, electromechanical or magnetic brake elements are inserted into the cavity of the hinge elements and produce a force-dependent movement path of the thus-damped hinge.

15. Hinge according to claim 14, **characterised in that** a rotating brake element is inserted into the internal cavity of a hinge element (3, 5; 4, 6), wherein the casing of the bearing sleeve (7, 8) is extended and the stationary brake part is fixed thereon and the cylindrical brake part engages in the cavity of the insertion sleeve (11, 12) and acts directly on the sleeve inner wall.

## Revendications

1. Charnière avec deux pièces de construction reliées par un mouvement à bascule (1, 2) et avec au moins un premier élément de charnière rond (3, 4) sur la première pièce de construction (1) et au moins un second élément de charnière rond correspondant (5, 6) sur la seconde pièce de construction (2), lesquels éléments de charnière (3, 4, 5, 6) sont reliés entre eux de manière rotative autour de l'axe médian,
- le premier élément de charnière (3, 4) étant un manchon de roulement (7, 8) avec une fente en longueur (9, 10),
- un manchon d'introduction (11, 12) avec une fente en longueur (13, 14) étant fixé sur la seconde pièce de construction (2) en tant que second élément de charnière (5, 6),
- le diamètre extérieur du manchon d'introduction (11, 12) étant adapté au diamètre intérieur du manchon de roulement (7, 8) et le diamètre extérieur du manchon d'introduction (11, 12) étant mesuré de sorte à ce que, en tenant compte de la propriété amortissante de la paroi du manteau, le manchon d'introduction (11, 12) peut tourner dans le manchon de roulement (7, 8),
- au moins une section de la paroi du manchon sur la fente en longueur (13, 14) du manchon d'introduction (11, 12) étant formée de manière amortissante et
- le manchon d'introduction (11, 12) pouvant être inséré avec la fente en longueur (13, 14) dans la fente en longueur (9, 10) du manchon de roulement et pouvant être tourné par la rotation relative des pièces de construction (1, 2) entièrement dans le manchon de roulement (7, 8),
caractérisée en cela,
- que le manchon de roulement du premier élément de charnière (3, 4) étant fixé ou formé sur le côté en longueur sur la première pièce de construction (1) en saillie de telle sorte que la fente en longueur (9, 10) se trouve dans la zone de la paroi du manteau du manchon de roulement (7, 8) faisant face à la fixation,
- que le manchon de roulement (11, 12) fixé sur la seconde pièce de construction est fixé avec au moins un côté frontal de telle sorte que la surface du manteau du manchon d'introduction (11, 12) est située librement autour et que la fente en longueur (13, 14) du manchon d'introduction (11, 12) est librement accessible pour être utilisée dans la fente en longueur (9, 10) du manchon de roulement (7, 8) et
- en cela que la section mentionnée et amortissante de la paroi du manchon (15, 16) est une section de paroi du manchon à coupe libre et amortissante (15, 16) qui se raccorde à la fente en longueur (9, 10).

2. Charnière selon la revendication 1 caractérisée en cela que sur la première pièce de construction (1) il y a au moins respectivement des paires de manchons de roulement (7, 8) avec un fond ouvert ou fermé (17, 18) et qu'il y a de manière correspondante à cela sur la seconde pièce de construction (2) au moins respectivement des paires de manchon d'introduction (11, 12) avec un fond ouvert ou fermé (19, 20).

3. Charnière selon la revendication 1 caractérisée en cela que les manchons d'introduction (11, 12) et/ou les manchons de roulement (7, 8) sont formés en forme de cylindre et que respectivement sur le côté frontale ils présentent un fond (17, 18; 19, 20) ou une bride en anneau recouvrant la surface frontale de l'autre manchon respectif, les deux fonds (17, 19 ; 18, 20) ou la bride en anneau, basée sur une paire d'éléments de charnière (3, 5 ; 4 ,6) pivotant sur eux-mêmes étant ordonnée sur le côté extérieur en face.

4. Charnière selon la revendication 1 caractérisée en cela que la paroi du manteau du manchon d'introduction (11, 12) et/ou du manchon de roulement (7, 8) sont formés de manière élastique sur ressort.

5. Charnière selon la revendication 1 caractérisée en cela que le manchon d'introduction (11, 12) présente sur la paroi du manteau du manchon ou sur la section de la paroi du manchon (15, 16) au moins un élément à trame en saillie sur l'extérieur (21,22), une surface de freinage ou un élément de freinage. ,

6. Charnière selon la revendication 5 caractérisée en cela que le manchon de roulement (7, 8) présente sur l'intérieur de la paroi du manteau du manchon au moins un logement de trame pour l'élément de trame (21, 22) ou que l'élément de trame (21, 22) lorsque les pièces de construction (1, 2) basculent, s'enclenchent dans la fente en longueur (13, 14) du manchon de roulement (7, 8).

7. Charnière selon la revendication 6 caractérisée en cela que plusieurs logements de trame répartis sur le pourtour de la surface intérieure du manchon de roulement (7, 8) sont prévus pour plusieurs positions de trame.

8. Charnière selon la revendication 1 ou 2 caractérisée en cela que le paroi du manteau du manchon de roulement (7, 8) et/ou celle du manchon d'introduction (11, 12) présentent au moins un élément à ressort en forme de langue qui est en saillie sur la surface du manchon d'introduction (11, 12) ou dans la chambre intérieure du manchon de roulement (7, 8) et que le contre-manchon respectif présente dans la zone des éléments d'amortissement une section de paroi avec amortissement difficile ou sur une section de paroi non amortissante.

9. Charnière selon la revendication 1 caractérisée en cela que les éléments de charnière (3, 4 ; 5, 6) sont en plastique ou en métal.

10. Charnière selon les revendications 1 et 9 caractérisée en cela que les éléments de charnière (3, 4 ; 5, 6) sont composés des pièces de construction respectives (1, 2) de plastique et sont formés respectivement d'une seule pièce.

11. Charnière selon l'une des revendications précédentes caractérisée en cela que dans le manchon d'introduction (11, 12), il y a un élément à charge à ressort (24) qui définit la force de frottement entre le manchon d'introduction (11, 12) et le manchon de roulement (7, 8).

12. Charnière selon la revendication 1 ou 2 caractérisée en cela que par au moins une organisation composée de deux éléments de charnière (3, 5 ; 4, 6) un câble traverse dans le sens en longueur de l'axe pour le branchement des consommateurs énergétiques ou que dans l'élément de charnière un élément lumineux est inséré avec raccord de câble qui passe à travers un trou dans la paroi frontale respective ou qu'un autre insert de fonction est utilisé qui restitue la lumière à partir du côté frontal ouvert.

13. Charnière selon l'une des revendications 1 à 11 caractérisée en cela qu'entre les surfaces les unes sur les autres des éléments de charnière (3, 5 ; 4, 6) il y a un insert en silicone sur toute la surface ou en forme d'anneau ou que dans au moins l'une des surfaces de manteau du manchon d'introduction (11, 12) ou du manchon de roulement (7, 8), il y a des fentes de charnière ou des fentes pour loger d'autres moyens de coulissage ou de freinage.

14. Charnière selon la revendication 1 à 11 caractérisée en cela que dans l'espace creux des éléments de charnière il y a des éléments de freinage mécanique, électromécaniques ou magnétiques qui provoquent une courbe de mouvement dépendante de la force de la charnière ainsi amortie.

15. Charnière selon la revendication 14 caractérisée en cela que dans l'espace intérieur creux d'un élément de charnière (3, 5 ; 4, 6) il y a un élément de freinage en rotation, le manteau du manchon de roulement (7, 8) étant rallongé et la pièce de freinage fixe étant fixé sur celui-ci et en cela que la pièce de freinage en forme de cylindre s'insère dans l'espace creux du manchon d'introduction (11, 12) et agit directement sur la paroi interne du manchon.
